# DEMANDE DE BREVET EUROPEEN

(11) **EP 0 132 185 A1**
(43) Date de publication de la demande: **23.01.1985**
(21) Numéro de dépôt: 84401389.6
(22) Date de dépôt: 29.06.1984
(51) Int. Cl.: A47C 5/02, A47C 4/02, A47C 7/02

(54) **Perfectionnement aux chaises paillées**

(30) Priorité: 07.07.1983 FR 8311314
(71) Demandeur: Hatte, Louis, F-53410 Le Bourgneuf La Foret (FR)
(72) Inventeur: Hatte, Louis, F-53410 Le Bourgneuf La Foret (FR)
(74) Mandataire: Dawidowicz, Armand

(57) **Abrégé**

La présente invention concerne les chaises paillées.

Conformément à l'invention le cadre (1, 5, 7) est un cadre rigide constitué par quatre traverses de paillage traditionnelles solidarisées et maintenues en positions relatives par des éléments d'équerrage (8), le cadre étant assemblé avec chacun des quatre pieds par un emboitement à tenon ou tourillon (2-6).

L'invention permet d'avoir un cadre amovible pour réaliser une chaise paillée de caractère traditionnel.

## Description

Il existe à l'heure actuelle deux types principaux de chaises paillées savoir la chaise à cadre amovible et la chaise à cadre fixe. La chaise paillée de caractère traditionnel est la chaise à cadre fixe dans laquelle le paillage recouvre les traverses avant, arrière et latérales du siège. Dans cette chaise traditionnelle les pieds sont réunis par quatre traverses comportant un tourillon à chacune de leurs extrémités, tourillons qui s'emboitent dans des perçages des pieds en formant avec ceux-ci un châssis fixe. Avec ce mode de réalisation le paillage doit être exécuté sur la chaise montée, ce qui nécessite, lorsque le paillage n'est pas effectué sur place, des transports de bâtis de chaises et de chaises terminées et, dans tous les cas, le maintien en stock de chaises de tous les modèles commercialisés.

La chaise à cadre amovible remédie à ces deux derniers inconvénients puisque le paillage peut être effectué sur le cadre et qu'un même cadre peut s'adapter à plusieurs modèles de bâtis. Toutefois dans la chaise à cadre amovible, le bâti comporte une ceinture de siège comportant quatre traverses à tenons, ce qui, avec le cadre qui comporte lui-même quatre assemblages, donne un total de douze assemblages pour la seule partie du siège. En outre, du fait de la ceinture périphérique, la chaise perd son caractère traditionnel.

La présente invention a pour but de réaliser une chaise de caractère traditionnel en utilisant un cadre autonome susceptible d'être paillé indépendamment du bâti et qui est incorporé au bâti par un nombre d'assemblages réduit.

Conformément à l'invention, le cadre est un cadre rigide assemblé avec chacun des quatre pieds par un emboîtement à tenon ou tourillon.

Selon un mode de réalisation les directions d'emboîtement des deux tenons ou tourillons des coins arrière et des deux tenons ou tourillons des coins avant sont perpendiculaires et selon le mode dé réalisation préférentiel les deux tenons ou tourillons des coins arrière s'emboîtant dans les pieds arrière sont dirigés transversalement.

Selon un autre mode de réalisation les directions d'emboîtement des quatre tenons ou tourillons sont parallèles et selon le mode de réalisation préférentiel la direction d'emboîtement est la direction longitudinale.

Le cadre rigide est de préférence constitué par quatre traverses de paillage traditionnelles solidarisées et maintenues en positions relatives par des éléments d'équerrage.

Ces éléments d'équerrage pourraient être des équerres visées ou emboîtées, la saillie des éléments sur la face interne des traverses de paillage ne devant pas interférer avec le paillage. Pour obtenir une meilleure rigidité, les traverses sont de préférence reliées par un cadre d'armature complet rigide. Selon un mode de réalisation préférentiel la fixation des traverses sur le cadre d'armature est réalisée par emboîtement,dans une rainure réalisée sur le côté interne de la traverse, d'une aile du cadre d'armature faisant saillie latéralement,les traverses étant, de préférence, maintenues en place chacune par au moins une broche transversale traversant des trous en coincidence dans les ailes de la rainure et l'aile du cadre d'armature. Le cadre d'armature peut avoir une section quelconque et être réalisé par un profil plat, cornière en T, etc. Dans le cas d'un cadre en profilés plats, les plats peuvent être appliqués contre les faces internes des traverses et solidarisés avec lesdites traverses par vissage ou brochage.

Avec l'invention et du fait de la rigidité du cadre d'armature, on obtient un renforcement des équerrages de la chaise et une diminution du risque d'écartement de la traverse de côté à son arasement à l'avant du pied arrière. C'est en effet cet assemblage qui est le plus soumis aux efforts dans l'utilisation de la chaise, lorsque l'utilisateur s'adosse ou parfois se balance sur les pieds arrière.

L'invention assure en outre, avec l'aspect de la chaise paillée de caractère traditionnel, les avantages du cadre amovible, le cadre pouvant être paillé sans le bâti et être incorporé ensuite dans des bâtis de différents modèles, ce qui réduit le stock et le volume de stockage. Ces avantages, associés au nombre limité d'assemblages qui permet un gain de temps à la fabrication et une diminution du coût du cadre, permettent de réduire le prix de revient de la chaise dont la solidité est néanmoins accrue.

L'invention sera décrite plus en détail ci-après avec référence au dessin ci-annexé dans lequel
la figure 1 est une vue en perspective éclatée
du cadre conforme à l'invention; la figure 2
est une vue en perspective du cadre monté et
la figure 3 une vue en plan de détail d'un angle du cadre.

Dans les dessins, 1 désigne la traverse de paillage arrière qui comporte deux tenons 2 en saillie à ses deux extrémités et une rainure 3 dans sa face intérieure avec un trou 4 qui traverse perpendiculairement ladite rainure. Les deux traverses de paillage latérales 5 ne présentent qu'un seul tenon 6 à leur extrémité avant mais elles comportent également une rainure 3 sur leur face intérieure avec un trou 4 qui la traverse. La traverse de paillage avant 7 ne comporte pas de tenons mais seulement une rainure 3 avec un trou traversant 4.

La référence 8 désigne le cadre d'armature qui, dans le mode de réalisation illustré,est constitué par quatre longueurs de fers plats réunies par des soudures en 9, avec les coins du cadre recoupés pour ne pas venir en saillie dans les coins d'emboîtement. Le cadre d'armature pourrait également être en métal coulé ou plié et la section être constituée, sur tout ou partie de la longueur des côtés, par une cornière, un T, etc. La référence 10 désigne des perçages dans les ailes du cadre de renforcement, perçages qui, au montage, viennent en coincidence avec les trous 4 des traverses.

Après assemblage par emboîtement des rainures 3 des traverses sur les ailes du cadre d'armature 8, les traverses sont solidarisées avec le cadre d'armature par des broches, des clous ou des vis 11 engagés dans les trous 4 et 10 en coincidence. Le cadre constitue dès lors une unité rigide qui peut être paillée avant le montage de la chaise par emboîtement des pieds arrière sur les tenons 2 et des pieds avant sur les tenons 6.

L'invention résoud le problème du renforcement d'un cadre amovible monté selon le système du cadre rigide sans nécessiter d'usinages, emboîtements ou assemblages supplémentaires dans les pieds ou entre les traverses le constituant. L'invention utilise la rigidité d'un équerrage de faible section qui peut se loger dans le vide restant libre à chaque angle du paillage.

## Revendications

1. Une chaise paillée dont le cadre préassemblé est rigide et assemblé avec chacun des quatre pieds par un emboîtement à tenon ou tourillon (2-6), caractérisée en ce que ledit cadre est constitué par quatre traverses de paillage traditionnelles (1-5-7) solidarisées et maintenues en positions relatives par des éléments d'équerrage (8), en laissant libre le coin en bout des deux traverses qui se rejoignent pour le logement de la section du pied.

2. Une chaise paillée selon la revendication 1, caractérisée en ce que les tenons ou tourillons (2) d'emboîtement font saillie par rapport à la face en bout d'une traverse et se trouvent dans l'angle pour le logement du pied entre les faces en bout des deux traverses qui se rejoignent dans cet angle.

3. Une chaise paillée selon la revendication 2, caractérisée en ce que les directions d'emboîtement des deux tenons ou tourillons (2) des coins arrière et des deux tenons ou tourillons (6) des coins avant sont perpendiculaires, les deux tenons ou tourillons des coins arrière s'emboîtant dans les pieds arrière étant de préférence dirigés transversalement.

4..Une chaise paillée selon la revendication 2, caractérisée en ce que les directions d'emboîtement des quatre tenons ou tourillons (2-6) sont parallèles et, de préférence, dirigées selon la direction longitudinale.

5. Une chaise paillée selon la revendication 1, caractérisée en ce que les traverses (1-5-7) sont reliées par un cadre d'armature complet rigide (8-9).

6. Une chaise selon la revendication 5, caractérisée en ce que la fixation des traverses (1-5-7) sur le cadre d'armature (8) est réalisée par emboîtement, dans une rainure (3) réalisée sur le côté interne de la traverse, d'une aile du cadre d'armature (8) faisant saillie latéralement.

7. Une chaise selon la revendication 6, caractérisée en ce que les traverses (1-5-7) sont maintenues en place chacune par au moins une broche transversale (11) traversant des trous en coïncidence (4-10) dans les ailes de la rainure et l'aile du cadre d'armature.

8. Une chaise paillée selon l'une quelconque des revendications 1 à 5, caractérisée en ce que le cadre est constitué par des plats en matériau rigide appliqués contre les faces internes des traverses et solidarisés avec lesdites traverses par vissage ou brochage.
